# DEMANDE DE BREVET EUROPEEN

(11) **EP 1 911 906 A1**
(43) Date de publication de la demande: **16.04.2008**
(21) Numéro de dépôt: 07301373.2
(22) Date de dépôt: 18.09.2007
(51) Int. Cl.: E04F 21/18

(54) **Dispositif support de butées pour la pose de plaques de plâtre de largeur variable avec des appareils de levage et manutention desdites plaques**

(30) Priorité: 09.10.2006 FR 0654149
(71) Demandeur: Roger Mondelin S.A., 42820 Ambierle (FR)
(72) Inventeur: Bailly, Jean-Marc, 42820, Ambierle (FR); Narelli, Denis, 42370, Saint Haon le Chatel (FR); Valette, Christophe, 71340, Saint Bonnet de Cray (FR)
(74) Mandataire: Dupuis, François

(57) **Abrégé**

Le dispositif support de butées pour la pose de plaques de plâtre de largeur variable avec des appareils de levage et manutention desdites plaques, est remarquable en ce qu'il comprend un support récepteur (10) monobloc assurant différentes fonctions de coulissement à position réglable le long du bras (7b) du porte plaque ou porte panneau (7), de réception d'une butée (11) de la plaque ou panneau, escamotable à l'encontre de moyens élastiques (13) disposés dans ledit support récepteur (10), et un organe (12) assurant une double fonction de verrouillage en position du support récepteur sur le bras (7b), et de limitation de course de la butée (11) à l'encontre des moyens élastiques de rappel (13) de la butée en phase de sollicitation pour la pose des plaques et panneaux au plafond et/ou au mur.

## Description

L'invention se rattache au secteur technique des appareils de levage et de manutention des plaques de plâtre en vue de leur pose au mur et au plafond.

Le Demandeur développe depuis de nombreuses années de tels appareils qui sont commercialisés sous la marque LEVPANO, et qui ont fait l'objet de nombreux brevets (EP 1640531, FR 2758150, FR 2780428). Le Demandeur est ainsi l'un des leaders en Europe pour la fabrication et commercialisation de tels appareils. Actuellement sur le marché, les plaques de plâtre sont de largeur courante de 1.200 mm. Cependant, on constate une évolution, car les plaques de plâtre sont de plus en plus épaisses, et en conséquence, de plus en plus lourdes. Par ailleurs, et dans un souci de commodité lors des manipulations, les fabricants de plaques de plâtre ont été amenés à réduire la largeur des plaques à 900 mm pour certains modèles, et à 600 mm pour d'autres, en particulier pour les plaques de plâtre de 13 mm d'épaisseur la plus couramment posée. Il existe donc des plaques de plâtre de différentes largeurs : 600, 900 et 1.200 mm.

Afin de pouvoir poser les plaques de plâtre dans ces différentes largeurs, le Demandeur a été amené à revoir la conception du support de plaques pour s'adapter à cette situation nouvelle du marché. Du fait qu'il n'existait jusqu'à présent qu'une seule largeur de plaques de plâtre, les supports de plaques étaient agencés avec des moyens de butée fixés en extrémité des bras du support de plaques. Le problème étant posé avec pour objectif de rendre adaptable facilement le support de plaque aux dimensions des plaques de plâtre elles-mêmes, diverses solutions ont été envisagées.

Une première recherche a ainsi été menée pour adapter les dimensions du support de plaques à celles des plaques elles-mêmes en fonction des besoins dimensionnels. En pratique, la mise en oeuvre du support de plaques avec des composants télescopiques s'est avérée difficile à réaliser et peu pratique à la manipulation.

Une autre recherche a été de prévoir sur le support de plaques la possibilité de déplacer et de fixer en position par effet d'appui et de serrage les éléments de butée contre lesquels la plaque de plâtre considérée prenait appui. En pratique, une telle mise en oeuvre s'est aussi avérée peu pratique, avec des réglages en position aléatoires, des forces de pression et de fixation variables entraînant la détérioration du support de plaques proprement dit.

La démarche du Demandeur a donc été de s'orienter différemment en recherchant la conception d'un moyen rapide de positionnement des butées de plaques, et ce, en toute sécurité, tenant compte des efforts de levage et manutention de charges lourdes. La réflexion du Demandeur a ainsi été de considérer possible même qu'il puisse y avoir dans le temps d'autres évolutions dimensionnelles des plaques de plâtre, autres que les trois dimensions retenues actuellement comme rappelé précédemment.

Par ailleurs, selon l'art antérieur, les butées disposées sur le bras support de plaques étaient susceptibles de s'escamoter pour permettre l'appui de la plaque au plafond lors de la pose, mais la mise en oeuvre restait très empirique dans sa réalisation. Cela a donc été un autre objectif du Demandeur à répondre à cette situation.

La solution apportée par le Demandeur répond à l'ensemble de ces objectifs en étant simple et sécurisante, permettant un réglage aisé et rapide de la position des butées en fonction des contraintes dimensionnelles des plaques de plâtre. La solution du Demandeur répond ainsi de manière satisfaisante aux contraintes et sollicitations qui sont inhérentes au fonctionnement des appareils de levage et de manutention requérant des phases où les plaques sont inclinées, basculées à l'horizontal ou à la verticale.

Selon une première caractéristique de l'invention, le dispositif support de butées pour la pose de plaques de plâtre de largeur variable avec des appareils de levage et manutention desdites plaques, est remarquable en ce qu'il comprend un support récepteur monobloc assurant différentes fonctions de coulissement à position réglable le long du bras porteur du porte plaque ou porte panneau, de réception d'une butée de la plaque ou panneau, escamotable à l'encontre de moyens élastiques disposés dans ledit support récepteur, et un organe assurant une double fonction de verrouillage en position du support récepteur sur le bras, et de limitation de course de la butée à l'encontre des moyens élastiques de rappel de la butée en phase de sollicitation pour la pose des plaques et panneaux au plafond et/ou au mur.

Ces caractéristiques et d'autres encore ressortiront bien de la suite de la description.

Pour fixer l'objet de l'invention illustrée d'une manière non limitative aux figures des dessins où :
- la figure 1 est une vue à caractère schématique illustrant un appareil de levage et de manutention de plaques de matériaux selon l'art antérieur.
- la figure 2 est une vue en perspective illustrant le bras support de plaques de plâtre équipé de dispositif de support de butée selon l'invention.
- la figure 3 est une vue partielle d'un bras du support de plaque recevant le dispositif support de butée selon l'invention.
- la figure 4 est une vue en perspective de trois-quarts du dispositif support de butée, en situation de limite inférieure du coulissement de la butée lors de l'effacement de celle-ci en situation de contre-appui au plafond et/ou au mur.
- la figure 5 est une vue en perspective du dispositif selon l'invention avec une orientation sensiblement différente de la figure 4 montrant plus particulièrement la configuration de l'organe de verrouillage.
- la figure 6 est une vue en perspective du dispositif en opposition à la figure 4.
- la figure 7 est une vue éclatée en perspective illustrant le support de butée seul avec l'organe de verrouillage et les moyens de rappel élastique en position de la butée elle-même.
- la figure 8 est une vue en perspective du support de butée seul illustrant en particulier l'emplacement d'appui des moyens de rappel élastique de la butée.
- la figure 9 est une vue en perspective du support de butée selon un autre angle montrant la zone d'introduction du bras du support de plaques.
- la figure 10 est une vue de dessus du support de butée.
- la figure 11 est une vue en perspective de la butée elle-même.
- la figure 12 est une vue partielle en perspective illustrant la face de dessous de la butée.

Afin de rendre plus concret l'objet de l'invention, on le décrit maintenant d'une manière non limitative illustrée aux figures des dessins.

Préalablement, il est prévu que le dispositif de support de butée pour la pose de plaques de plâtre et matériaux similaires s'adapte et puisse équiper tous types d'appareils de levage et de manutention en particulier du Demandeur pour la pose de plaques. C'est simplement pour la bonne compréhension de l'invention qu'il est fait référence à titre d'exemple non limitatif à un appareil de levage et de manutention développé par le Demandeur. L'appareil comprend de manière connue un mat (1) formant carter de protection vertical à l'intérieur duquel sont disposés des éléments télescopiques (2) qui sont susceptibles d'être élevés successivement par une commande à treuil (3). Des piètements (4) à base roulante (5) permettent le déplacement de l'appareil en garantissant sa stabilité. L'appareil comprend un dispositif d'articulation (6) du support (7) de plaques de plâtre ou panneaux. Le support (7) comprend un bras porteur (7a) présentant sur sa largeur des bras ou traverses (7b) et en extrémité des rallonges en T (7c) coulissantes et réglables selon la longueur des panneaux. Selon l'art antérieur, des butées sont disposées fixement sur la traverse et permettent l'appui des plaques ou panneaux à positionner.

Selon l'invention, et pour répondre aux problèmes posés rappelés précédemment, lesdits bras sont aménagés du côté récepteur des butées avec une pluralité de trous (7b1) qui sont disposés à des endroits spécifiques pour être en relation avec la largeur des plaques ou panneaux à transporter et à poser. On a ainsi représenté figure 2 des bras incluant trois trous pour correspondre à des largeurs de panneaux de 600, 900 et 1.200 mm.

Le dispositif support de butée selon l'invention est ainsi conçu et aménagé avec un nombre limité de composants autorisant son positionnement selon la dimension des plaques ou panneaux, son verrouillage en position et aussi définissant les conditions de débattement limité de la partie butée lorsqu'on est en phase opératoire de pose de la plaque ou panneau contre le plafond et/ou mur récepteur.

A cet effet, le dispositif comprend un premier composant (10) dit support récepteur assurant différentes fonctions de coulissement le long du bras (7b) du porte plaque ou porte panneau, de réception de la butée (11) d'un organe (12) assurant une double fonction de verrouillage en position et de limitation de course de la butée, et aussi de réception de moyen élastique de rappel (13) de la butée en phase de sollicitation.

Plus particulièrement, ledit support récepteur (10) est monobloc, réalisé en tous matériaux appropriés ayant une certaine rigidité. Ce support récepteur (10) de configuration parallélépipédique comprend une base ouverte (10a) verticalement et transversalement pour autoriser respectivement la réception et le guidage de la butée (11), et permettre son passage et coulissement autour du bras (7b) du porte plaque ou porte panneau. Plus particulièrement, dans sa position centrale et transversale, se trouve une cavité de passage (10b) et de guidage dudit bras (7b) avec deux parois intérieures (10b1-10b2) qui font office de séparation intermédiaire en délimitant deux chambres (10c) de passage et de guidage des ailes profilées (11a) en forme de chape de la butée (11). Deux parois extérieures latérales opposées (10d) de la partie base sont ouvertes avec une découpe profilée (10e) correspondant à des formes en saillie (11b) établies sur les ailes de la butée (11). Ainsi qu'il apparaît aux dessins, le plan de positionnement de la butée et donc de ses ailes est parallèle au chemin de guidage central pour la réception du bras du porte plaque en vue du coulissement du dispositif. Plus particulièrement, les parois intérieures (10b1-10b2) sont aménagées du côté récepteur de la butée avec des formes en saillie (10b3) formant guide autour desquelles se déplacent les formes intérieures profilées complémentaires (11c) des ailes de la butée. Ainsi qu'il apparaît figure 10, le fond du support récepteur est aménagé avec des parties d'appui (10e) de moyens de rappel (13) du type ressort. Le fond du support récepteur n'est pas plein sur la totalité de sa surface pour autoriser le passage et le déplacement vertical de la butée dans certaines conditions.

Le support récepteur comprend en outre à partir de son plan supérieur un plan d'appui (10f) horizontal contre lequel viendra en appui et position la plaque ou panneau à positionner. Les parois intérieures situées dans la partie base du support récepteur se prolongent sous le plan d'appui (10f) précité et sont agencées avec chacune un trou (10g) pour le passage de l'organe de verrouillage (12) décrit par la suite.

La butée (11) escamotable et susceptible d'être engagée et centrée dans le support récepteur présente une configuration en U avec une base (11d) supérieure et deux ailes profilées (11a) s'engageant dans les chambres réceptrices formées entre les parois intérieures (10bl-10b2) et les parois latérales (10d) opposées. Lesdites ailes sont ainsi aménagées intérieurement et extérieurement pour coulisser et être guidées dans le support récepteur (10) de butée, et ainsi recevoir un moyen de limitation de course. Comme indiqué précédemment, intérieurement les ailes sont agencées avec une rainure verticale (11c) pour s'ajuster autour desdites saillies (10b3) formant guide. Extérieurement, les ailes sont agencées avec chacune une lumière oblongue (11f) verticale débordante dans l'épaisseur desdites ailes. Ces lumières oblongues sont établies dans la partie basse desdites ailes. On a ainsi représenté figure 11 la butée escamotable. A titre complémentaire, la face de fond (11g) supérieure de la butée est ainsi agencée comme représenté figure 12 avec des plots d'appui (11h) des moyens de rappel (13) élastique du type ressort. Ces moyens sont ainsi centrés entre le support récepteur et la butée à partir des plans d'appui (10e - 11h).

Un troisième composant du dispositif de l'invention est l'organe (12) de verrouillage en position du support récepteur en limitation de course de la butée. Cet organe est en pratique conçu sous la forme d'une goupille profilée en U disposée à l'horizontale. Cette goupille comprend une partie de fond (12a) se situant à l'extérieur du support récepteur (10) et de la butée (11) avec une branche supérieure (12b) susceptible de pénétrer dans les trous (10g) des parois (10b1-10b2). Lorsque le bras (7) reçoit le dispositif de l'invention, la branche (12b) traverse ce dernier et verrouille en position le dispositif. L'autre branche (12c) est de grande longueur et traverse les ailes de la butée à travers les lumières oblongues aménagées à cet effet. Cette branche (12c) déborde très sensiblement du plan de l'aile opposée à celle d'introduction de la goupille et reçoit un moyen élastique de rappel (14) avec un écrou de blocage (15). Ledit moyen de rappel (14) vient ainsi en appui contre le flanc de l'aile en regard et sous la tête de l'écrou.

Il convient dès lors d'exposer le mode de fonctionnement du dispositif.

Une fois la largeur de la plaque de platre ou plaque de matériau mesurée, l'opérateur pourra disposer et positionner le dispositif selon l'invention sur le bras porteur dans l'une des ouvertures formées sur le bras porteur (7b). A cet effet, il lui suffira d'actionner l'organe de verrouillage (12) en écartant la goupille à l'encontre du moyen de rappel élastique qui lui est associé (14) pour permettre le coulissement libre du dispositif le long du bras, après dégagement et libération de celui-ci. Après sélection de l'ouverture, une manoeuvre inverse sera établie, et l'on se retrouvera alors dans une configuration de verrouillage telle que représentée par exemple figure 3. Par ailleurs, lorsque le porte plaque ou porte panneau sera proche et en regard du mur ou plafond, c'est la butée (11) qui va s'escamoter dans le support récepteur (10), et ce, à l'encontre des moyens de rappel (13). La face supérieure de butée viendra alors en regard et dans le même plan que la partie supérieure dudit support récepteur, permettant alors la pose de plaque ou panneau.

Le dispositif selon l'invention est de conception simple et peu coûteuse, extrêmement pratique à manipuler. La double fonction apportée par le dispositif de réglage en position sur le bras porteur (7b), et limiteur de course de la butée est une caractéristique importante de l'invention.

## Revendications

1. Dispositif support de butées pour la pose de plaques de plâtre de largeur variable avec des appareils de levage et manutention desdites plaques, **caractérisé en ce qu'**il comprend un support récepteur (10) monobloc assurant différentes fonctions de coulissement à position réglable le long du bras (7b) du porte plaque ou porte panneau (7), de réception d'une butée (11) de la plaque ou panneau, escamotable à l'encontre de moyens élastiques (13) disposés dans ledit support récepteur (10), et un organe (12) assurant une double fonction de verrouillage en position du support récepteur sur le bras (7b), et de limitation de course de la butée (11) à l'encontre des moyens élastiques de rappel (13) de la butée en phase de sollicitation pour la pose des plaques et panneaux au plafond et/ou au mur.

2. Dispositif selon la revendication 1, **caractérisé en ce que** le support récepteur (10) est de configuration parallélépipédique et comprend une base ouverte (10a) verticalement et transversalement pour autoriser respectivement la réception et le guidage de la butée (11), et permettre son passage et coulissement autour du bras (7b) du porte plaque ou porte panneau, et **en ce que** la base comprend dans sa position centrale et transversale une cavité de passage (10b) et de guidage dudit bras (7b) avec deux parois intérieures (10b1-10b2) faisant office de séparation intermédiaire en délimitant deux chambres (10c) de passage et de guidage des ailes profilées (11a) en forme de chape de la butée (11).

3. Dispositif selon l'une quelconque des revendications 1 et 2, **caractérisé en ce que** le support récepteur est agencé dans sa partie base avec deux parois extérieures latérales opposées (10d) présentant une découpe profilée (10e) correspondant à des formes en saillie (11b) établies sur les ailes de la butée (11), et **en ce que** le plan de positionnement de la butée et de ses ailes est parallèle au chemin de guidage central pour la réception du bras du porte plaque en vue du coulissement du dispositif.

4. Dispositif selon la revendication 2, **caractérisé en ce que** les parois intérieures (10b1-10b2) sont aménagées du côté récepteur de la butée avec des formes en saillie (10b3) formant guide autour desquelles se déplacent les formes intérieures profilées complémentaires (11c) des ailes de la butée.

5. Dispositif selon la revendication 2, **caractérisé en ce que** le fond du support récepteur est aménagé avec des parties d'appui (10e) de moyens de rappel (13) du type ressort.

6. Dispositif selon l'une quelconque des revendications 2 et 5, **caractérisé en ce que** le fond du support récepteur n'est pas plein sur la totalité de sa surface pour autoriser le passage et le déplacement vertical de la butée dans certaines conditions.

7. Dispositif selon la revendication 2, **caractérisé en ce que** le support récepteur comprend à partir de son plan supérieur un plan d'appui (10f) horizontal contre lequel viendra en appui et position la plaque ou panneau à positionner.

8. Dispositif selon la revendication 2, **caractérisé en ce que** les parois intérieures situées dans la partie base du support récepteur se prolongent sous le plan d'appui (10f) précité et sont agencées avec chacune un trou (10g) pour le passage de l'organe de verrouillage (12).

9. Dispositif selon les revendications 2 à 5, **caractérisé en ce que** la butée (11) escamotable présente une configuration en U avec une base (11d) supérieure et deux ailes profilées (11a) s'engageant dans les chambres réceptrices formées entre les parois intérieures (10b1-10b2) et les parois latérales (10d) opposées, et **en ce que** les ailes sont aménagées intérieurement et extérieurement pour coulisser et être guidées dans le support récepteur (10) de butée, et recevoir un moyen de limitation de course, et **en ce que** intérieurement les ailes sont agencées avec une rainure verticale (11c) pour s'ajuster autour desdites saillies (10b3) formant guide, et **en ce que** extérieurement, les ailes sont agencées avec chacune une lumière oblongue (11f) verticale débordante dans l'épaisseur desdites ailes, et **en ce que** ces lumières oblongues sont établies dans la partie basse desdites ailes, et **en ce que** la face de fond (11g) supérieure de la butée est agencée comme représenté figure 12 avec des plots d'appui (11h) des moyens de rappel (13) élastique du type ressort.

10. Dispositif selon les revendications 2, 3 et 8, **caractérisé en ce que** l'organe (12) de verrouillage en position du support récepteur en limitation de course de la butée comprend une goupille profilée en U disposée à l'horizontale, et **en ce que** cette goupille comprend une partie de fond (12a) se situant à l'extérieur du support récepteur (10) et de la butée (11) avec une branche supérieure (12b) susceptible de pénétrer dans les trous (10g) des parois (10b1-10b2), et **en ce que** l'autre branche (12c) est de grande longueur et traverse les ailes de la butée à travers les lumières oblongues aménagées à cet effet, et **en ce que** cette branche (12c) déborde très sensiblement du plan de l'aile opposée à celle d'introduction de la goupille et reçoit un moyen élastique de rappel (14) avec un écrou de blocage (15), et **en ce que** le moyen de rappel (14) vient en appui contre le flanc de l'aile en regard et sous la tête de l'écrou.
